# EUROPÄISCHE PATENTSCHRIFT

(11) **EP 0 618 160 B1**
(45) Veröffentlichungstag und Bekanntmachung des Hinweises auf die Patenterteilung: **05.08.1998**
(21) Anmeldenummer: 94104843.1
(22) Anmeldetag: 28.03.1994
(51) Int. Cl.: B65H 19/10, B65B 69/00, B65D 85/66

(54) **Papierrolle, Papierrollenauspackstation und Verfahren zum Auspacken einer Papierrolle**
Paper roll, paper roll unwrapping station and method for unwrapping a paper roll
Bobine de papier, station de déballage d'une bobine de papier et méthode pour déballer une bobine de papier

(30) Priorität: 01.04.1993 DE 4310675
(43) Veröffentlichungstag der Anmeldung: 05.10.1994
(73) Patentinhaber: MAN Roland Druckmaschinen AG, 63012 Offenbach (DE)
(72) Erfinder: Thuer, Walter, D-86316 Friedberg (DE)
(74) Vertreter: Schober, Stefan, Dipl.-Ing.

(56) Entgegenhaltungen:
- DD-A- 97 389
- DE-C- 943 040
- DE-C- 2 337 663
- DE-U- 8 802 205
- FR-A- 1 123 254
- NL-A- 8 600 239
- PATENT ABSTRACTS OF JAPAN vol. 13, no. 392 (M-865) 30. August 1989 & JP-A-01 139 324 (TOPPAN PRINTING CO LTD)

## Beschreibung

Die Erfindung bezieht sich auf eine Papierrolle züm Abwickeln einer Papierbahn in einer Rollen - Rotationsdruckmaschine, die wenigstens mantelseitig von einer Verpackungsschicht umgeben ist und die zwischen ihrem Papierwickel und der Verpackungsschicht einen Aufreißdraht aufweist, der zum Entfernen der Verpackungsschicht dient.

Die Erfindung bezieht sich ebenfalls auf eine Papierrollenauspackstation zum Auspacken der erfindungsgemäßen Papierrolle und auf ein Verfahren zum Auspacken der Papierrolle in der Papierrollenauspackstation.

Beim Auspacken einer Papierrolle, wie sie in Rollen-Rotationsdruckmaschinen Verwendung findet und die keinen Abreißdraht aufweist, ist es ein bekanntes Problem, daß die äußeren Papierschichten der Papierrolle beschädigt werden, wenn die Verpackung abgerissen wird. Damit die Papierrolle trotzdem für einen selbsttätigen Rollenwechsel in einem der Druckmaschine vorgelagerten Rollenwechsler geeignet ist, müssen alle Papierschichten, die irgendwelche Beschädigungen aufweisen, weggeschnitten werden.

Es entsteht also in Form der zu entfernenden Papierschichten Makulatur; gleichzeitig ist hierfür eine Arbeitskraft erforderlich, die überwachen muß, daß alle beschädigten Papierschichten entfernt sind, damit die neue Papierrolle für den automatischen Klebevorgang vorbereitet werden kann.

Aus der DD 97 389 ist bereits ein Verfahren und eine Vorrichtung zum Entfernen der Verpackung von einer Papierrolle bekannt. Erste Schneidwerkzeuge dienen zum Entfernen der Stirnseiten der Verpackung und zweite Schneidwerkzeuge zum Entfernen der Verpackung von der Mantelfläche der Papierrolle. Allein die Tatsache, daß zwei

Aus der DE 943 040 ist eine Verpackung rollenförmiger Gegenstände, insbesondere gedruckter Papierrollen oder bemusterter Rollen aus Textil- oder Plastikstoffen, wie z. B. Schrankpapier, bekannt, bei der die zu verpackende Rolle unterhalb ihrer Verpackung mit einem Aufreißband versehen ist, dessen Ende über die Verpackung hinausragt und von Hand ergriffen werden kann. verschiedene Arten von Messern notwendig sind, zeigt, daß diese Auspackstation technisch sehr aufwendig ist. Darüber hinaus gewährleistet sie nicht, daß die äußeren Papierlagen der Wickelrolle nicht verletzt werden.

Aus der DE-C-23 37 663 ist bereits eine Papierrolle bekannt, unter deren Verpackung in Längsrichtung ein Reißband gelegt ist, durch das die Verpackung manuell aufgerissen werden kann.

Es ist die Aufgabe der vorliegenden Erfindung, eine Papierrolle zu schaffen, die sich von einer automatischen Vorrichtung auspacken läßt, ohne daß ihre äußeren Papierschichten beschädigt werden. Die Aufgabe wird, wie in Patentanspruch 1 angegeben, gelöst.

Es ist weiterhin die Aufgabe der Erfindung, eine derartige automatische Vorrichtung zu schaffen, die ein beschädigungsloses Auspacken der Papierrolle gemäß Patentanspruch 1 gewährleistet. Diese Aufgabe wird, wie in Patentanspruch 6 angegeben, gelöst.

Vorteilhaft dabei ist, daß das Entfernen der beschädigten Papierschichten eingespart wird, daß das Entfernen der stirnseitigen und der mantelseitigen Verpackung mit den gleichen technischen Mitteln gelingt und daß keine gefährlichen Schneidwerkzeuge, an denen sich Bedienungspersonen verletzen können, benötigt werden.

Die Papierrollenauspackstation weist zwei wesentliche Bestandteile auf, zwei zueinander parallel angeordnete Drehrollen zur Lagerung und zum Drehen der Papierrolle einerseits und einen Aufreißtisch andererseits. Diese beiden Bestandteile sind relativ zueinander beweglich angeordnet. Es reicht also aus, wenn ein Bestandteil stationär und der andere beweglich angeordnet ist. Dies wird dadurch verwirklicht, daß entweder die Drehrollen beweglich gelagert sind, beispielsweise auf einem fahrerlosen Transportfahrzeug, das somit auch als Teil der Papierrollenauspackstation dient oder dadurch, daß die Drehrollen stationär gelagert sind, jedoch der Aufreißtisch bezüglich der Drehrollen und damit bezüglich der Papierrolle beweglich angeordnet ist. In diesem Falle muß jedoch die Papierrolle erst durch ein Transportfahrzeug auf den Drehrollen abgeladen werden.

Gemäß Patentanspruch 18 wird ein Verfahren zum Auspacken dieser Papierrolle mittels der Papierrollenauspackstation geschaffen.

Nachstehend wird die Erfindung in einem Ausführungsbeispiel anhand der Zeichnungen näher erläutert. Es zeigen:
- Fig. 1: eine perspektivische Ansicht einer Papierrolle,
- Fig. 2: eine seitliche Ansicht einer Papierrollenauspackstation, bepackt mit der Papierrolle gemäß Fig. 1,
- Fig. 3: eine Vorderansicht der Papierrollenauspackstation und
- Fig. 4: eine Draufsicht der Papierrollenauspackstation.

Eine Papierrolle 1 (Fig. 1), die eine viellagig um eine Hülse 2 zu einem Papierwickel aufgewickelte Papierbahn aufweist, wird auf ihrer äußeren Mantelseite von einer Verpackungsschicht 3 bedeckt. Zwischen der Verpackungsschicht 3 und dem Papierwickel der Papierrolle 1 ist ein Aufreißband 4, vorzugsweise rechtssinnig, zwischen den beiden Stirnseiten der Papierrolle 1 wendelförmig um ihre Mantelfläche gewickelt. Das Aufreißband 4 endet vorzugsweise einlagig auf den Stirnseiten. Auf der vorderen Stirnseite weist das Aufreißband 4 an seinem vorderen Ende eine Fanglasche 5 auf. Die Fanglasche 5 ist beispielsweise eine Schlaufe oder ein Blechstück, wie in Fig. 1 dargestellt.

Die Papierrolle ist nicht notwendigerweise sowohl mantel- als auch stirnseitig verpackt, es reicht vielmehr aus, wenn sie lediglich mantelseitig von einer Verpackungsschicht umgeben ist. Statt einer wendelförmigen Aufwicklung des Aufreißband 4 kann dieses auch lediglich zwei Schlaufen entweder auf der Mantelseite in der Nähe zu den Stirnseiten oder auf jeder der Stirnseiten in der Nähe der Mantelseite bilden, während es auf der Mantelseite lediglich parallel zur Längsachse der Papierrolle 1 verläuft. Anstelle der Fanglasche 5 kann das Aufreißband 4 auch in einem beliebigen andern, von einer Greifvorrichtung zu greifenden Element enden. Dieses befindet sich vor dem Auspackvorgang entweder noch unterhalb der Verpackungsschicht 3, so daß es entweder von Hand oder maschinell aus der Verpackungsschicht 3 herausgeholt und von der Papierrolle 1 abgespreizt werden muß, oder es ist bereits durch eine Greifvorrichtung von außen greifbar angeordnet.

Eine Papierrolle 1 gemäß Fig. 1 wird durch eine Transportvorrichtung, zum Beispiel ein fahrerloses Transportfahrzeug, und mittels einer Hubvorrichtung auf einer Auspackstation 6 (Fig. 2) abgeladen. Die Papierrolle 1 ist auf zwei Drehrollen 7a, 7b (Fig. 4) drehbar gelagert. In Richtung des Pfeils A ist sie mittels eines Positionierantriebes 8 auf den Drehrollen 7a, 7b verschiebbar. Der Positionierantrieb 8 wird von einem Motor 9 (Fig. 4) angetrieben. Die Papierrolle 1 wird solange von einem auf dem Positionierantrieb 8 befestigten Mitnehmer 10 in Richtung zu Anschlägen 11 (Fig. 4) bewegt, bis die Papierrolle 1 gegen die Anschläge 11 stößt. Damit ist die Auspacklage der Papierrolle 1 erreicht. Der Mitnehmer 10 ist auf dem Positionierantrieb 8 so gelagert, daß dieser, sobald die Papierrolle 1 gegen die Anschläge 11 stößt, umklappt, unter der Papierrolle 1 wegtaucht und in die Ausgangslage zurückfährt. Dies hat den Vorteil, daß der Motor 9 nur eine Drehrichtung benötigt. Ferner muß der Steuerung keine Information über die Rollenbreite zukommen.

Durch ein induktives oder kapazitives Erkennungsgerät wird bei Erreichen der Ausgangslage des Mitnehmers 10 der Motor 9 abgeschaltet.

Die Papierrollenauspackstation 6 weist einen Aufreißtisch 12 auf. Er ist auf einem mittels wenigstens eines Motors 13 (Fig. 4) und vorzugsweise eines zweiten Motors 14 (Fig. 4) sowie zugehöriger Gewindetriebe 15, 16 verfahrbaren Rahmens 17 in radialer Richtung der Papierrolle 1 beweglich. Mittels eines Motors 18 ist der Aufreißtisch 12 darüber hinaus auf dem Rahmen 17 in Längsrichtung der Papierrolle 1 mittels eines Gewindetriebes 26 beweglich angeordnet.

Der Aufreißtisch 12 ist mit einem Fanghaken 19 (Fig. 3) zum Fangen der Fanglasche 5, einer den Fanghaken 19 tragenden Haspel 20 zum Aufwickeln des Aufreißbandes 4 und einem Motor 21 zum Drehen der Haspel 20 ausgestattet. Auf der Höhe des Fanghakens 19 befindet sich ebenfalls auf dem Aufreißtisch 12 ein Lichtsende- und Empfangselement 22, das in Richtung zu der Papierrolle 1 Licht sendet und dann wieder empfängt, wenn es von der Reflektorleiste 23 zurückreflektiert wird. Die Reflektorleiste 23 erstreckt sich über die ganze Länge der Drehrollen 7a, 7b oder vorzugsweise über die Länge des Rahmens 17.

Wenn sich der Aufreißtisch 12, wie in Fig. 4 dargestellt, in Höhe der Anschläge 11 befindet, wird das von dem Lichtsende- und Empfangselement 22 abgestrahlte Licht gerade noch an der dem Aufreißtisch 12 zugewandten Stirnseite der Papierrolle 1 vorbei und von der Reflektorleiste 23 auf das Lichtsende- und Empfangselement 22 zurückreflektiert. Um die Drehrollen 7a, 7b in Richtung des Pfeils D (Fig. 3) zu drehen, wird wenigstens eine von ihnen, beispielsweise die Drehrolle 7a, durch einen Motor 24 angetrieben.

Bevor nun der Fanghaken 19 in Position gebracht werden kann, muß die Position der Fanglasche 5 an der Papierrolle 1 detektiert werden. Dies erfolgt durch Drehen der Papierrolle 1 mittels der Drehrolle 7a, bis der Strahlenweg der Lichtschranke durch die Fanglasche 5 unterbrochen wird. Die Fanglasche 5 kann sich nun auf der Seite des Fanghakens 19 oder um ca. 180° versetzt zu diesem befinden. Damit die Fanglasche 5 beim Positionieren des Fanghakens 19 nicht im Weg ist, wird die Papierrolle 1 beispielsweise um 90° gedreht, so daß die Fanglasche 5 mit Sicherheit nicht im Weg ist.

Nun fährt der Aufreißtisch 12 auf dem Rahmen 17 in Richtung des Pfeiles B (Fig. 4) soweit zu der Papierrolle 1 vor, bis ein an dem Aufreißtisch 12 angebrachter Endlagenschalter 25 die Papierrolle 1 berührt, und die Bewegung des Aufreißtisches 12 in Richtung des Pfeils B (Fig. 4) aufgrund eines Signals des Endlagenschalters 25 gestoppt wird. Der Fanghaken 19 befindet sich nun in einer Position vor der Stirnseite der Papierrolle 1, um die Fanglasche 5 aufzunehmen. Nach weniger als einer vollen Umdrehung der Papierrolle 1 in Richtung des Pfeils D (Fig. 3) entgegen dem Uhrzeigersinn wird die Fanglasche 5 von dem Fanghaken 19 aufgefangen. Aufgrund der durch die Fanglasche 5 und das Aufreißband 4 auf den Fanghaken 19 ausgeübten Zugspannung wird nun der Motor 21 in Bewegung gesetzt, der die Haspel 20 antreibt. Wenn das Aufreißband 4, wie in Fig. 1 dargestellt, in Form einer rechtsdrehenden Wendel auf der Papierrolle 1 aufgewickelt ist, wird diese dadurch entgegen dem Uhrzeigersinn gedreht, daß die Drehrollen 7a, 7b sich in Richtung des Uhrzeigersinns drehen. Zunächst werden die stirnseitig aufgebrachten Lagen des Aufreißbandes 4 von der Papierrolle 1 auf die Haspel 20, die sich ebenfalls entgegen dem Uhrzeigersinn dreht, aufgewickelt. Die Haspel 20 ist vorzugsweise so dimensioniert, daß sie die an einem Tag anfallende Menge von Reißbändern 4 beim Abwickeln der Papierrollen in einer Druckerei aufzunehmen vermag.

Nach einer Umdrehung von 360° ist der stirnseitige Anteil der Verpackungsschicht 3 der Papierrolle 1 entfernt.

Nun muß der Aufreißtisch 12 parallel zur Längsachse der Papierrolle 1 auf dem Rahmen 17 verfahren werden, während sich die Papierrolle 1 gleichzeitig dreht, wobei das Verhältnis der Umfangsgeschwindigkeit der Papierrolle 1 und der Vorschubgeschwindigkeit des Aufreißtisches 12 entsprechend dem Tangens des Steigungswinkels des Aufreißbandes 4, den das Aufreißband 4 auf der Mantelfläche mit der Längsachse der Papierrolle 1 bildet, zu wählen ist.

Das Lichtsende- und Empfangselement 22 registriert, wenn, nachdem der Aufreißtisch 12 längsseitig an der Papierrolle 1 vorbeigefahren ist, wieder Licht von der Reflektorleiste 23 reflektiert wird. Dann wird die Bewegung des Aufreißtisches 12 in Richtung des Pfeils C (Fig. 4) gestoppt und nach einer weiteren Umdrehung der Papierrolle 1 um 360° wird das Aufreißband 4 bis zu seinem Ende von der zweiten Stirnfläche der Papierrolle 1 abgewickelt.

Der Aufreißtisch 12 wird nun mittels der Motoren 13 und 14 wieder entgegen der Richtung des Pfeils B von der Papierrolle 1 wegbewegt und entgegen der Richtung des Pfeiles C in die Ausgangsposition zurückgefahren.

Mittels der Hubvorrichtung wird die Papierrolle 1 wieder auf ein fahrerloses Transportfahrzeug geladen und beispielsweise zu einem Rollenwechsler einer Druckmaschine wegtransportiert.

Die Papierrollenauspackstation 6 ist vorzugsweise um eine Drehachse 27 (Fig. 3) nach oben in Richtung eines Pfeiles E schwenkbar angeordnet. In hochgeschwenkter Position fällt Verpackungsabfall von der Papierrollenauspackstation 6 herunter und läßt sich entsorgen. Nach diesem Vorgang ist die Papierrollenauspackstation 6 wieder einsatzbereit.

Anstelle des oben dargestellten Ausführungsbeispiels der Papierrollenauspackstation 6 kann diese auch durch zwei relativ zueinander bewegliche Bestandteile ausgestaltet sein. Der erste Bestandteil ist eine Lagerung für die Papierrolle 1 mit den Drehrollen 7a und 7b. Der zweite Bestandteil ist der Aufreißtisch 12. Wenigstens einer dieser Bestandteile ist bezüglich des anderen bebeweglich angeordnet. Beispielsweise sind die Drehrollen 7a, 7b als Teil eines fahrerlosen Transportfahrzeugs ausgebildet, so daß die Papierrolle 1 auf demselben während des Auspackens verbleibt. Andererseits ist es möglich, daß die Papierrolle 1 von dem fahrerlosen Transportfahrzeug auf den Drehrollen 7a, 7b, wie oben dargestellt, abgeladen wird, und daß der Aufreißtisch 12 lediglich in Längsrichtung zu der Papierrolle bewegbar ist. Dies ist beispielsweise dann ausreichend, wenn die Fanglasche 5 oder im allgemeinen Falle ein zu greifendes Element am Ende des Aufreißbandes 4 sich bereits von der Längsseite der Papierrolle 1 durch eine Greifvorrichtung, die vorzugsweise an dem Aufreißtisch 12 befestigt ist, greifen läßt. Es ist jedoch auch möglich, daß beide Teile je einzeln in Längsrichtung der Papierrolle 1 beweglich angeordnet sind. Um das Aufreißband 4 bei einer derartigen Papierrollenauspackstation 6 von der Papierrolle 1 abzuziehen, reicht es aus, wenn sich einerseits die Drehrollen 7a, 7b drehen, so daß das Aufreißband 4 in Umfangsrichtung der Papierrolle 1 abgewickelt wird, und wenn die Papierrolle 1 und der Aufreißtisch 12 sich voneinander wegbewegen, wodurch das Aufreißband 4 in Längsrichtung der Papierrolle 1 von derselben abziehbar ist. Das Abziehen geschieht mittels einer Zugeinrichtung, die entweder vorzugsweise auf dem Aufreißtisch 12 befestigt ist oder beispielsweise ein stationär angeordneter Dreharm ist, der das Aufreißband 4 durch eine Drehbewegung weg von der Papierrolle 1 von derselben abzieht.

Anstelle der Fanglasche 5 und des Fanghakens 19, wie sie oben beschrieben sind, läßt sich allgemein eine Greifvorrichtung auf der Papierrollenauspackstation 6 einbauen, die ein zu greifendes Element am Ende des Aufreißbandes 4 greift. Die Greifvorrichtung ist vorzugsweise am Ende einer Wickelvorrichtung so angebracht, die in der oben beschriebenen Ausführungsform als die Haspel 20 ausgebildet ist, die durch den Motor 21 angetrieben wird.

Gemäß der Erfindung wird eine Papierrolle 1 geschaffen, die auf ihrer Mantelfläche ein Aufreißband 4 aufweist. Das Aufreißband 4 wiederum weist an seinem stirnseitigen Ende eine Fanglasche 5 auf. Eine derartig ausgebildete Papierrolle läßt sich leicht von ihrer Verpackungsschicht 3 in einer erfindungsgemäßen Papierrollenauspackstation 6 befreien.

Auf der Papierrollenauspackstation 6 wird die Papierrolle 1 drehbar abgelegt; ein in Längs- und Querrichtung zu der Papierrolle 1 verfahrbarer Aufreißtisch 12 weist einen Fanghaken 19 auf, der die Fanglasche 5 der Papierrolle 1 aufnimmt, wenn der Aufreißtisch 12 entsprechend an der Stirnseite der Papierrolle 1 positioniert wird. Die Position des Aufreißtisches 12 wird dabei mittels eines Lichtsende- und Empfangselementes 22, das Licht auf eine Reflektorleiste 23 abstrahlt, kontrolliert. Nach Entfernen der stirnseitigen Wicklung des Aufreißbandes 4 von der Papierrolle 1 wird der Aufreißtisch 12 parallel zur Längsachse der Papierrolle 1 auf dem Rahmen 17 weiterbewegt, während sich die Papierrolle 1 gleichzeitig zur Abwicklung des Aufreißbandes 4 dreht, bis der Aufreißtisch 12 an der zweiten Stirnseite der Papierrolle 1 angelangt ist, die wiederum durch das Lichtsende- und Empfangselement 23 detektiert wird. Mittels eines fahrerlosen Transportfahrzeugs und einer auf der Papierrollenauspackstation 6 vorhandenen Hubvorrichtung wird die Papierrolle 1 nun von derselben entfernt. Anstelle des Aufreißbandes 4 läßt sich auch ein Draht, ein Streifen, ein Faden u. dgl. verwenden.

## Patentansprüche

1. Papierrolle (1) züm Abwickeln einer Papierbahn in einer Rollen - Rotationsdruckmaschine, die wenigstens mantelseitig von einer Verpackungsschicht (3) umgeben ist und die zwischen ihrem Papierwickel und der Verpackungsschicht (3) ein Aufreißband (4) aufweist, das zum Entfernen der Verpackungsschicht (3) dient, dadurch gekennzeichnet, daß das Aufreißband (4) auf der Mantelseite in der Nähe zu einer der Stirnseiten oder, insbesondere, wenn die Verpackungsschicht (3) auch die Stirnseiten des Papierwickels bedeckt, auf einer der Stirnseiten vorzugsweise in der Nähe zu der Mantelseite der Papierrolle (1) vorzugsweise außerhalb der Verpackungsschicht (3) in einem von einer Greifvorrichtung (19) zu greifenden Element (5) endet.

2. Papierrolle (1) nach Anspruch 1, dadurch gekennzeichnet, daß das zu greifende Element eine Fanglasche (5) ist.

3. Papierrolle (1) nach Anspruch 1 oder 2, dadurch gekennzeichnet, daß das Aufreißband (4) auf der Mantelseite in der Nähe zu jeder der Stirnseiten oder auf jeder der Stirnseiten in der Nähe zu der Mantelseite eine Schlaufe zwischen dem Papierwickel und der Verpackungsschicht (3) zum Abtrennen des stirnseitigen Anteils der Verpackungsschicht (3) von dem mantelseitigen Anteil der Verpackungsschicht (3) bildet.

4. Papierrolle (1) nach einem der Ansprüche 1 bis 3, dadurch gekennzeichnet, daß das Aufreißband (4) auf der Mantelseite des Papierwickels wendelförmig aufgewickelt ist.

5. Papierrolle (1) nach einem der Ansprüche 1 bis 4, dadurch gekennzeichnet, daß statt des Aufreißbandes (4) ein Draht, ein Streifen oder ein Faden zum Aufreißen vorhanden ist.

6. Papierrollenauspackstation (6) zum Auspacken der Papierrolle (1) nach einem der Ansprüche 1 bis 5 mit zwei zueinander parallel angeordneten Drehrollen (7a, 7b) zur Lagerung und zum Drehen der Papierrolle (1), dadurch gekennzeichnet, daß die Papierrollenauspackstation (6) einen Aufreißtisch (12) aufweist, wobei die Papierrolle (1) zusammen mit den Drehrollen (7a, 7b) und der Aufreißtisch (12) in Längsrichtung der Papierrolle (1) relativ zueinander verfahrbar sind und wobei der Aufreißtisch (12) eine Greifvorrichtung (19) zum Greifen des zu greifenden Elements (5) des Aufreißbandes (4) aufweist, so daß das Aufreißband (4) in Längsrichtung der Papierrolle (1) von ihr durch Wegbewegen des Aufreißtisches (12) von der Papierrolle (1) oder durch Wegbewegen der Papierrolle (1) von dem Aufreißtisch (12) und in Umfangsrichtung der Papierrolle (1) durch Drehen der Papierrolle (1) jeweils unter gleichzeitigem Abziehen mittels einer Zugvorrichtung (20, 21) abziehbar ist.

7. Papierrollenauspackstation (6) nach Anspruch 6, dadurch gekennzeichnet, daß die Drehrollen (7a, 7b) sich auf einem fahrerlosen Transportfahrzeug befinden, daß der Aufreißtisch (12) stationär angeordnet ist und daß die Papierrolle (1) durch den Aufreißtisch (12) auspackbar ist.

8. Papierrollenauspackstation (6) nach Anspruch 6, dadurch gekennzeichnet, daß die Drehrollen (7a, 7b) und auf ihnen die Papierrolle (1) stationär angeordnet sind und der Aufreißtisch (12) wenigstens in der Längsrichtung zu der Papierrolle (1) verfahrbar ist.

9. Papierrollenauspackstation (6) nach den Ansprüchen 2 und 6 bis 8 dadurch gekennzeichnet, daß die Greifvorrichtung ein Fanghaken (19) zum Fangen der Fanglasche (5) ist.

10. Papierrollenauspackstation (6) nach einem der Ansprüche 6 bis 9, dadurch gekennzeichnet, daß der Aufreißtisch (12) ebenfalls auf der Stirnseite der Papierrolle (1) verfahrbar angeordnet ist.

11. Papierrollenauspackstation (6) nach einem der Ansprüche 6 bis 10, dadurch gekennzeichnet, daß die Zugvorrichtung eine insbesondere auf dem Aufreißtisch (12) angeordnete Wickelvorrichtung (20, 21) zum Aufwickeln des Aufreißbandes (4) ist, das während des Auspackens von der Papierrolle (1) abgezogen wird.

12. Papierrollenauspackstation (6) nach Anspruch 10, dadurch gekennzeichnet, daß der Aufreißtisch (12) mittels wenigstens eines ersten Motors (13, 14) und wenigstens eines einzigen Gewindetriebes (15, 16) in Querrichtung zu der Papierrolle (1) verfahrbar ist.

13. Papierrollenauspackstation (6) nach Anspruch 8, dadurch gekennzeichnet, daß der Aufreißtisch (12) auf einem Rahmen (17) steht und mittels eines zweiten Motors (18) längs zu der Papierrolle (1) verfahrbar angeordnet ist.

14. Papierrollenauspackstation (6) nach einem der Ansprüche 6 bis 13, dadurch gekennzeichnet, daß der Aufreißtisch (12) ein Lichtsende- und Empfangselement (22) zum Detektieren der Länge der Papierrolle (1) aufweist.

15. Papierrollenauspackstation (6) nach Anspruch 14, dadurch gekennzeichnet, daß das Lichtsende- und Empfangselement (22) in Höhe der zentralen Längsachse der Papierrolle (1) angeordnet ist und daß diese zwischen dem Lichtsende- und Empfangselement (22) einerseits und einer Reflektorleiste (23) andererseits liegt, wobei das von dem Lichtsende- und dem Empfangselement (22) abgestrahlte Licht nur dann von diesem wieder empfangen wird, wenn es durch die Reflektorleiste (23) reflektiert wird.

16. Papierrollenauspackstation (6) nach Anspruch 11, dadurch gekennzeichnet, daß die Wickelvorrichtung eine Haspel (20) und einen Motor (21) zum Antrieb der Haspel (20) aufweist und daß die Greifvorrichtung (19) auf der Haspel (20) drehbar angeordnet ist.

17. Papierrollenauspackstation (6) nach einem der Ansprüche 8 bis 14, dadurch gekennzeichnet, daß die Papierrolle (1) mittels eines Positionierantriebes (8) in Richtung der Längsachsen der Drehrollen (7a, 7b) durch einen Mitnehmer (10) bewegbar ist.

18. Verfahren zum Bewegen der Papierrolle (1) in Längsrichtung mittels der Papierrollenauspackstation (6) nach Anspruch 17, dadurch gekennzeichnet, daß der Mitnehmer (10) beim Anfahren der Papierrolle (1) an die Anschläge (11) umklappt und unter ihr hinwegtaucht.

19. Verfahren zum Auswickeln einer Papierrolle (1) nach Anspruch 4 mittels einer Papierrollenauspackstation (6) nach einem der Ansprüche 5 bis 17, dadurch gekennzeichnet, daß der Aufreißtisch (12) zunächst stirnseitig derartig von der Papierrolle (1) beabstandet ist, daß die Greifvorrichtung (19) das zu greifende Element (5) bei Drehung der Papierolle (1) auf den Drehrollen (7a, 7b) fängt und daß der Aufreißtisch (12) längsseitig zu der Papierrolle (1) verfahren wird, während die Papierrolle (1) mittels der Drehrollen (7a, 7b) gleichzeitig gedreht wird, wobei das Verhältnis der Umfangsgeschwindigkeit der Papierrolle (1) und der Geschwindigkeit des Aufreißtisches (12) bestimmt wird durch den Tangens des Steigungswinkels des wendelförmig auf der Papierrolle (1) aufgewickelten Aufreißbandes (4) mit der Längsachse der Papierrolle (1), und daß der Aufreißtisch (12) nach Erreichen des zweiten stirnseitigen Endes der Papierrolle (1) anhält.

20. Verfahren nach den Ansprüchen 11 und 19, dadurch gekennzeichnet, daß durch den beim Greifen des zu greifenden Elements (5) entstehenden Kraftstoß die Wickelvorrichtung (20, 21) initiiert wird und daß der Aufwickelvorgang bei Erreichen des zweiten stirnseitigen Endes der Papierrolle (1) beendet wird.

## Claims

1. Paper reel (1) for unwinding a paper web in a web-fed rotary printing machine, which is enclosed, at least on its casing side, by a layer of packaging (3), and which has a tear tape (4) between the paper coil and the layer of packaging (3) which is used to remove the layer of packaging (3), characterised in that the tear tape (4) ends on the casing side near one of the end faces or, in particular, when the layer of packaging (3) also covers the end faces of the paper coil, on one of the end faces preferably near the casing side of the paper reel (1), preferably outside the layer of packaging (3) in an element (5) to be gripped by a gripping device (19).

2. Paper reel (1) according to claim 1, characterised in that the element to be gripped is a catch plate (5).

3. Paper reel (1) according to claim 1 or 2, characterised in that on the casing side near each of the end faces or on each of the end faces near the casing side the tear tape (4) forms a loop between the paper coil and the layer of packaging (3) for separating the end portion of the layer of packaging (3) from the casing side portion of the layer of packaging (3).

4. Paper reel (1) according to one of claims 1 to 3, characterised in that the tear tape (4) is wound on the casing side of the paper coil in a spiral.

5. Paper reel (1) according to one of claims 1 to 4, characterised in that instead of the tear tape (4) there is a wire, a strip or a thread for tearing.

6. Paper reel unwrapping station (6) for unwrapping the paper reel (1) according to one of claims 1 to 5, having two rotary rollers (7a, 7b) arranged parallel to each other for mounting and for rotating the paper reel (1), characterised in that the paper reel unwrapping station (6) has a tearing table (12), the paper reel (1) together with the rotary rollers (7a, 7b), and the tearing table (12) being movable relatively to each other in the longitudinal direction of the paper reel (1), and the tearing table (12) having a gripping device (19) for gripping the element (5) of the tear tape (4) to be gripped so that, with simultaneous removal by means of a tensioning device (20, 21), the tear tape (4) can be removed from the paper reel (1) in its longitudinal direction by moving the tearing table (12) away from the paper reel (1), or by moving the paper reel (1) away from the tearing table (12), and in the peripheral direction of the paper reel (1) by rotating the paper reel (1).

7. Paper reel unwrapping station (6) according to claim 6, characterised in that the rotary rollers (7a, 7b) are located on a driverless transport vehicle, in that the tearing table (12) is arranged in a stationary manner, and in that the paper reel (1) can be unwrapped by the tearing table (12).

8. Paper reel unwrapping station (6) according to claim 6, characterised in that the rotary rollers (7a, 7b), and on them the paper reel (1), are arranged in a stationary manner, and the tearing table (12) can be moved at least in the longitudinal direction of the paper reel (1).

9. Paper reel unwrapping station (6) according to claims 2 and 6 to 8, characterised in that the gripping device is a catch hook (19) for catching the catch plate (5).

10. Paper reel unwrapping station (6) according to one of claims 6 to 9, characterised in that the tearing table (12) is also arranged to be movable on the end face of the paper reel (1).

11. Paper reel unwrapping station (6) according to one of claims 6 to 10, characterised in that the tensioning device is a winding device (20, 21), arranged in particular on the tearing table (12), for winding up the tear tape (4) which is removed as the paper reel (1) is unwrapped.

12. Paper reel unwrapping station (6) according to claim 10, characterised in that the tearing table (12) can be moved by means of at least a first motor (13, 14) and at least a single threaded drive (15, 16) in the transverse direction to the paper reel (1).

13. Paper reel unwrapping station (6) according to claim 8, characterised in that the tearing table (12) is located on a frame (17) and is arranged to be movable by means of a second motor (18) longitudinally with respect to the paper reel (1).

14. Paper reel unwrapping station (6) according to one of claims 6 to 13, characterised in that the tearing table (12) has a light-emitting and receiving element (22) for detecting the length of the paper reel (1).

15. Paper reel unwrapping station (6) according to claim 14, characterised in that the light-emitting and receiving element (22) is arranged on a level with the central longitudinal axis of the paper reel (1), and in that the latter lies between the light-emitting and receiving element (22) on the one hand, and a reflector strip (23) on the other, the light radiated from the light-emitting and receiving element (22) only being received by it again when it is reflected by the reflector strip (23).

16. Paper reel unwrapping station (6) according to claim 11, characterised in that the winding device has a winch (20) and a motor (21) for driving the winch (20), and in that the gripping device (19) is arranged to be rotatable on the winch (20).

17. Paper reel unwrapping station (6) according to one of claims 8 to 14, characterised in that the paper reel (1) can be moved in the direction of the longitudinal axes of the rotary rollers (7a, 7b) by an entraining device (10) by means of a positioning drive (8).

18. Process for moving the paper reel (1) in the longitudinal direction by means of the paper reel unwrapping station (6) in accordance with claim 17, characterised in that as the entraining device (10) comes up against the paper reel (1) it reverses at the stops (11) and dips below it.

19. Process for unwinding a paper reel (1) in accordance with claim 4, by means of a paper reel unwrapping station (6) according to one of claims 5 (sic) to 17, characterised in that the tearing table (12) is first of all spaced from the paper reel (1) at the front in such a way that as the paper reel (1) rotates on the rotary rollers (7a, 7b) the gripping device (19) catches the element (5) to be gripped, and in that the tearing table (12) is moved on the longitudinal side with respect to the paper reel (1), whilst the paper reel (1) is rotated at the same time by means of the rotary rollers (7a, 7b), the ratio of the peripheral speed of the paper reel (1) and the speed of the tearing table (12) being determined by the tangent of the angle of inclination of the tear tape (4) wound in a coil on the paper reel (1), with respect to the longitudinal axis of the paper reel (1), and in that when the second end face of the paper reel (1) has been reached, the tearing table (12) stops.

20. Process according to claims 11 and 19, characterised in that the winding device (20, 21) is initiated by the force impact produced when the element (5) to be gripped is gripped, and in that the winding procedure is ended when the second end face of the paper reel (1) is reached.

## Revendications

1. Bobine de papier (1) pour le déroulement d'une bande de papier dans une presse rotative à bobines (1), qui est entourée au moins, au niveau de son enveloppe, par une couche d'emballage (3) et comporte, entre son rouleau de papier et la couche d'emballage (3), une bande d'arrachement (4) qui sert à retirer la couche d'emballage (3), caractérisée en ce que la bande d'arrachement (4) se termine, de préférence à l'extérieur de la couche d'emballage (3), par un élément (5) devant être saisi par un dispositif de saisie (19), élément qui est situé sur la surface enveloppe à proximité de l'une des faces frontales ou, notamment lorsque la couche d'emballage (3) recouvre également les faces frontales du rouleau de papier, sur l'une des faces frontales, de préférence à proximité de la surface enveloppe de la bobine de papier (1).

2. Bobine de papier (1) selon la revendication 1, caractérisée en ce que l'élément devant être saisi est une patte de saisie (5).

3. Bobine de papier (1) selon la revendication 1 ou 2, caractérisée en ce que la bande d'arrachement (4) forme, sur la surface enveloppe à proximité de chacune des faces frontales ou sur chacune des faces frontales à proximité de la surface enveloppe, une boucle entre le rouleau de papier et la couche d'emballage (3), de manière à séparer la partie, située sur les faces frontales, de la couche d'emballage (3) de la partie, située sur la surface enveloppe, de la couche d'emballage (3).

4. Bobine de papier (1) selon l'une des revendications 1 à 3, caractérisée en ce que la bande d'arrachement (4) est enroulée sous forme hélicoïdale sur la surface enveloppe du rouleau de papier.

5. Bobine de papier (1) selon l'une des revendications 1 à 4 caractérisée en ce qu'à la place de la bande d'arrachement (4) il est prévu un fil, un ruban ou un filament pour l'arrachement.

6. Poste (6) de déballage de bobine de papier pour déballer la bobine de papier (1) selon l'une des revendications 1 à 5, comportant deux rouleaux rotatifs (7a, 7b) parallèles entre eux, servant à supporter et faire tourner la bobine de papier (1), caractérisé en ce que le poste (6) de déballage de la bobine de papier comporte une table d'arrachement (12), et dans lequel la bobine de papier (1) ainsi que les rouleaux rotatifs (7a, 7b) et la table d'arrachement (12) sont déplaçables réciproquement dans la direction longitudinale de la bobine de papier (1), et la table d'arrachement (12) et comporte un dispositif de saisie (19) servant à saisir l'élément (5), devant être saisi, de la bande d'arrachement (4) de sorte que la bande d'arrachement (4) peut être tirée de la bobine de papier (1), dans la direction longitudinale de cette dernière, par écartement de la table d'arrachement (12) par rapport à la bobine de papier (1) ou par écartement de la bobine de papier (1) par rapport à la table d'arrachement (12) et, dans la direction circonférentielle de la bobine de papier (1) par rotation de la bobine de papier (1) respectivement avec tirage simultané à l'aide d'un dispositif de traction (20, 21).

7. Poste (6) de déballage de la bobine de papier selon la revendication 6, caractérisé en ce que les rouleaux rotatifs (7a, 7b) sont situés sur un véhicule de transport sans conducteur, que la table de travail (12) est montée fixe et que la bobine de papier (1) peut être déballée au moyen de la table d'arrachement (12).

8. Poste (6) de déballage de la bobine de papier selon la revendication 6, caractérisé en ce que les rouleaux rotatifs (7a, 7b) et la bobine de papier (1) située sur ces rouleaux sont disposés de façon fixe et la table d'arrachement (12) est déplaçable au moins dans la direction longitudinale par rapport à la bobine de papier (1).

9. Poste (6) de déballage de la bobine de papier selon les revendications 2 et 6 à 8, caractérisé en ce que le dispositif de saisie est un crochet de saisie (19) servant à saisir la patte de saisie (5).

10. Poste (6) de déballage de la bobine de papier selon l'une des revendications 6 à 9, caractérisé en ce que la table d'arrachement (12) est également disposée de manière à être déplaçable sur la frontale de la bobine de papier (1).

11. Poste (6) de déballage de la bobine de papier selon l'une des revendications 6 à 10, caractérisé en ce que le dispositif de traction possède un dispositif de bobinage (20, 21) disposé notamment sur la table d'arrachement (12) et servant à enrouler la bande d'arrachement (4) qui, pendant le déballage, est tirée de la bobine de papier (1).

12. Poste (6) de déballage de la bobine de papier selon la revendication 10, caractérisé en ce que la table d'arrachement (12) est déplaçable à l'aide d'au moins un premier moteur (13, 14) et d'au moins un seul mécanisme fileté d'entraînement (15, 16) dans la direction transversale par rapport à la bobine de papier (1).

13. Poste (6) de déballage de la bobine de papier selon la revendication 8, caractérisé en ce que la table d'arrachement (12) est montée sur un cadre (17) et est disposée de manière à être déplaçable à l'aide d'un second moteur (18) le long de la bobine de papier (1).

14. Poste (6) de déballage de la bobine de papier selon l'une des revendications 6 à 13, caractérisé en ce que la table d'arrachement (12) comporte un élément d'émission et de réception de lumière (22) servant à détecter la longueur de la bobine de papier (1).

15. Poste (6) de déballage de la bobine de papier selon la revendication 14, caractérisé en ce que l'élément d'émission et de réception de lumière (22) est disposé à la hauteur de l'axe central longitudinal de la bobine de papier (1) et que cette bobine est située entre l'élément d'émission et de réception de lumière (22) d'une part et une barrette réfléchissante (23), la lumière émise par l'élément d'émission et de réception de lumière (2) est reçue à nouveau par cet élément d'émission et de réception de lumière que lorsqu'elle est réfléchie par la barrette réfléchissante (23).

16. Poste (6) de déballage de la bobine de papier selon la revendication 11, caractérisé en ce que le dispositif de bobinage comporte un bobinoir (20) et un moteur (21) pour entraîner le bobinoir (20) et que le dispositif de saisie (19) est monté de manière à pouvoir tourner sur le bobinoir (20).

17. Poste (6) de déballage de la bobine de papier selon l'une des revendications 8 à 14, caractérise en ce que la bobine de papier (1) est déplaçable par un organe d'entraînement (8), au moyen d'un dispositif d'entraînement de positionnement (10) dans la direction des axes longitudinaux des rouleaux rotatifs (7a, 7b).

18. Procédé pour déplacer la bobine de papier (1) dans la direction longitudinale au moyen du poste (6) de déballage de la bobine de papier selon la revendication 17, caractérisé en ce que, lorsqu'il s'approche de la bobine de papier (1), l'organe d'entraînement (10) bascule contre les butée (11) et s'engage au-dessous de ces butées.

19. Procédé pour dérouler une bobine de papier (1) selon la revendication 4, à l'aide d'un poste (6) de déballage de la bobine de papier selon l'une des revendications 5 à 17, caractérisé en ce que la table d'arrachement (12) est tout d'abord située frontalement à distance de la bobine de papier (1) de telle sorte que le dispositif de saisie (19) saisit l'élément (5) devant être saisi, lors de la rotation du rouleau de papier (1) sur les rouleaux rotatifs (7a, 7b), et que la table d'arrachement (12) est déplacée longitudinalement par rapport à la bobine de papier (1), tandis que la bobine de papier (1) est entraînée simultanément en rotation à l'aide des rouleaux rotatifs (7a, 7b), le rapport de la vitesse circonférentielle de la bobine de papier (1) à la vitesse de la table d'arrachement (12) étant déterminé par la tangente de l'angle d'enroulement de la bande d'arrachement (4) enroulée sous forme hélicoïdale sur la bobine de papier (1) par rapport à l'axe longitudinal de la bobine de papier (1), et que la table d'arrachement (12) s'arrête après avoir atteint la seconde extrémité frontale de la bobine de papier (1).

20. Procédé selon les revendications 11 et 19, caractérisé en ce que le dispositif de bobinage (20, 21) est déclenché par le choc intense, qui apparaît lors de la saisie de l'élément (5) devant être saisi, et que le processus de bobinage s'arrête lorsque la seconde extrémité frontale de la bobine de papier (1) est atteinte.
